# EUROPÄISCHE PATENTSCHRIFT

(11) **EP 1 870 528 B1**
(45) Veröffentlichungstag und Bekanntmachung des Hinweises auf die Patenterteilung: **12.08.2015**
(21) Anmeldenummer: 07075498.1
(22) Anmeldetag: 20.06.2007
(51) Int. Cl.: E04B 1/348

(54) **Demontierbares Gebäude**
Dismountable building
Bâtiment démontable

(30) Priorität: 20.06.2006 DE 102006028752
(43) Veröffentlichungstag der Anmeldung: 26.12.2007
(73) Patentinhaber: Nützel, Bernd, 95111 Rehau (DE)
(72) Erfinder: Nützel, Bernd, 95111 Rehau (DE)
(74) Vertreter: Kietzmann, Manfred

(56) Entgegenhaltungen:
- WO-A-94/05879
- WO-A-96/30601
- DE-A1- 19 741 260
- DE-U1-202004 013 200
- US-A- 4 255 912

## Beschreibung

Die Erfindung betrifft ein mehrstöckiges demontierbares Gebäude, bestehend aus mindestens zwei Reihen parallel zueinander aufgestellter Holzcontainer, die durch mindestens ein Flurelement im Bereich von sich gegenüberliegenden Seiten verbunden sind.

Ein derartiges demontierbares Gebäude geht in einstöckiger Form aus DE 197 41 10 260 A1 hervor. Vier containerartige Bauviertel sind mit offenen Innenseiten derartig zusammengestellt, dass sie zwischen sich kreuzartige Flurbereiche aufnehmen. Die containerartigen Bauviertel sind durch Flurelemente an den sich gegenüberliegenden Seiten miteinander verbunden.

Aus DE 79 34 285 U ist eine Baueinheit zur Errichtung von Gebäuden bekannt, wobei die Baueinheit aus containerartigen Holzteilen besteht.

Aus DE 197 29 637 A1 ist ein Modul für Raumzellenbauweise insbesondere in Holzkonstruktion bekannt, wobei Wandelemente, ein Boden- und ein Deckenelement mit einem Anschluss für eine Hubvorrichtung versehen sind.

DE 74 26 370 U1 betrifft Raumzellen aus Holz in Form von Containeraumzellen, die zur Bildung von Fertiggebäuden aneinander gestellt werden können.

Aus der DE 20 2004 013 200 U1 ist ein Holzgebäude bekannt, bei dem mindestens zwei Gebäudekörper lösbar miteinander verbunden sind, wobei jeder Gebäudekörper einen Boden- und einen Deckenrahmen besitzt, die durch Stützen miteinander verbunden sind. Die Ausfachungen in den Außenwandbereichen sind lösbar und austauschbar angeordnet, wodurch sich das Gebäude problemlos erweitern und verkleinern lässt und an spezielle Nutzungsformen anpassbar ist.

Die WO 96/30601 A1 beschreibt ein aus parallel und beabstandet angeordneten Containern bestehendes Gebäude. In bzw. an den Containerwänden lassen sich Stützen anordnen für ein die Container übergreifend bedeckendes und oben von den Containern beabstandetes Dach.

Aufgabe der Erfindung ist es, ein mehrstöckiges aus Holzcontainern lösbar zusammengesetztes Gebäude vorzuschlagen, bei dem Mittel, die die Trageigenschaften der Konstruktion gewährleisten, optimal kombinierbar sind mit den Versorgungssystemen.

Diese Aufgabe wird durch die Merkmale des Anspruches 1 gelöst, vorteilhafte Weiterbildungen ergeben sich aus den Unteransprüchen.

Erfindungsgemäß ist bei einem demontierbaren Gebäude, das mindestens zwei Reihen parallel zueinander aufgestellte Holzcontainer aufweist und mehrstöckig durch übereinander gestapelte Holzcontainer aufgebaut ist, die Holzcontainer in dem Zwischen den Holzcontainern liegenden Flurbereich durch mindestens ein Flurelement im Bereich von sich gegenüberliegenden Seiten verbunden sind und Installationsanschüsse aus dem Holzcontainerinnenraum über eine lösbare, modulare Bauweise mit zugeordneten Installationsschächten verbunden sind, wobei innerhalb der Installationsschächte elektrische oder Rohrleitungen verlaufen, vorgesehen, dass das mindestens eine zwischen den Holzcontainern angeordnete, brückenartig ausgebildete Flurelement die Holzcontainer lösbar verbindet und dabei zumindest bereichsweise durch im Wesentlichen vertikal verlaufende, außen an den Holzcontainern angeordnete Stützelement getragen wird und die Stützelemente als Teil der Installationsschächte ausgebildet oder in solche Schächte integriert sind.

Eine derartige Konstruktion erlaubt es, mit mehr oder weniger identischen Containern sehr schnell ein mehrstöckiges Gebäude aufzubauen. Die Flurbereiche zwischen den Containern werden durch die brückenartigen Flurelemente gebildet, die auf einfache Weise zwischen die Container eingelegt und durch im wesentlichen vertikal verlaufende außen an den Holzcontainern angeordnete Stützelemente abgestützt werden können. Dabei werden die Holzcontainer lösbar über das mindestens eine zwischen ihnen angeordnete Flurelement verbunden, wobei die Verbindung allerdings so gestaltet ist, dass eine weitgehende schall- und wärmetechnische Entkopplung gegeben ist. Die Container bilden ein Baukastensystem, das frei stapelbar ist und zwischen sich einen mehr oder weniger langgestreckten Flurbereich in mehrstöckiger Bauweise - abhängig von der Anzahl der nebeneinander gestellten Holzcontainer - aufnehmen kann.

Von besonderem Vorteil ist es, dass die Stützelemente in Installationsschächte integriert sind oder als Teil von diesen ausgebildet sind. Dadurch werden die stützenden, Bauteile, die als in den Installationsschächten vertikal verlaufende Holzsäulen ausgebildet sind, unsichtbar und stören die optische Gesamtheit des Gebäudes nicht.

Die Wandungen der Installationsschächte können mit Abstand zu den Holzsäulen angeordnet werden, so dass ausreichend Platz für Installationselemente verbleibt.

Die mit Stützelementen versehenen Installationsschächte sind paarweise an der zum Flur gerichteten Stirnseite der Holzcontainer angeordnet und damit geeignet, Flurbereiche nach Art von Brücken entweder mittig oder in den Endbereichen sicher zu stützen. Die Installationsschächte können lösbar an den Wandungen der Holzcontainer angeordnet werden, wodurch die Zugänglichkeit zu Installationselementen vergrößert wird.

Aus Gründen der Auf- und Abbaubarkeit und Variabilität des Gebäudes ist es vorteilhaft, wenn jeder Holzcontainer mit einer separaten Klimavorrichtung versehen ist, die als in der Decke der Holzcontainer integrierte Klimaplatte ausgebildet ist. Wenn diesbezüglich von einer Klimavorrichtung gesprochen wird, so ist damit die Integration einer Heiz-, Kühl- oder Belüftungseinrichtung umfasst.

In an sich bekannter Weise weisen die Holzcontainer mindestens vier Auflagepunkte zur Stapelung auf und können auf einfache Weise aufeinandergesetzt und miteinander verankert werden. Alle das Gebäude tragenden Elemente bestehen aus Holz, was einem angenehmen Raumklima entgegenkommt.

Die Erfindung wird anhand vorteilhafter Ausführungsbeispiele in den Zeichnungen näher erläutert. Diese zeigen
Fig. 1 eine schematische Schnittdarstellung zweier Containerreihen mit brückenartigen Flurelementen und säulenartigen Stützelementen in Installationsschächten;
Fig. 2 eine schematische Draufsicht auf eine Konstruktion gem. Fig. 1;
Fig. 3 einen schematischen Detailschnitt durch zwei Installationsschächte einer Konstruktion gem. Fig. 1;
Fig. 4 eine erste Seitenansicht eines aus Holzcontainereinheiten bestehenden fünfstöckigen Gebäudes;
Fig. 5 eine weitere Seitenansicht eines Gebäudes gem. Fig. 4;
Fig. 6 eine dritte Seitenansicht eines Gebäudes gem. Fig. 4.

Das insgesamt mit 1 bezeichnete demontierbare Gebäude 1 besteht nach dem dargestellten Ausführungsbeispiel aus zwei Reihen 2, 3 parallel zueinander aufgestellter Holzcontainer 4, die in dem zwischen ihnen liegenden Flurbereich 5 durch ein Flurelement 6 miteinander verbunden sind.

Das Gebäude 1 ist mehrstöckig ausgebildet, d.h., bei dem in Fig. 1 und 2 dargestellten schematischen Ausführungsbeispiel sind in jeder Reihe 2, 3 zwei übereinanderliegende Reihen von Holzcontainern 4 dargestellt, bei dem in den weiteren Zeichnungsfiguren dargestellten Ausführungsbeispielen ist hingegen ein insgesamt fünfstöckiges Gebäude 1 abgebildet, wobei zumindest die vier oberen Stockwerke aus Holzcontainern 4 gebildet werden.

Die Holzcontainer 4 sind lösbar über das mindestens eine zwischen ihnen angeordnete Flurelement 6 verbunden, das brückenartig ausgebildet ist und zumindest bereichsweise durch im wesentlichen vertikal verlaufende außen an den Holzcontainern 4 angeordnete Stützelemente 7 getragen wird. Die brückenartigen Flurelemente 6 bestehen im Wesentlichen aus Bodenplatten, die randseitig die oberen Bereiche 8 der Stützelemente 7 beaufschlagen. Seitlich können die Flurelemente 6 an die Containerwandungen angrenzen oder mit Abstand von ihnen befestigt sein. In einer bevorzugten Ausführungsform ist der Abstand der Containerwandungen und der Flurelemente 6 mit Glaselementen ausgefüllt. Diese Glaselemente können die Funktion eines Lichtdurchlasses aufweisen. So kann beispielsweise das aus einem Glasdachbereich in den Flurbereich einfallende Tageslicht über die Lichtdurchlässe zwischen den Containerwandungen und den Flurelementen 6 mehrere Stockwerke in Richtung Boden gelangen und erhöht in den Flurbereichen den Anteil an Tageslicht, das von den Bewohnern als positiv und angenehm empfunden wird. Selbstverständlich können neben Glaselementen/-platten auch Gitterkörper und transluzent oder transparente Elemente mit ausreichender Festigkeit als Füllmaterialen verwendet werden. Die lösbare Verbindung zwischen den Holzcontainern 4 und den brückenartigen Flurelementen 6 kommt einer schnellen Montage/Demontage entgegen, der modulare Aufbau des gesamten Gebäudes 1 wird dadurch begünstigt.

Die Stützelemente 7 sind in Installationsschächte 9 integriert und bestehen aus in den Installationsschächten 9 vertikal verlaufenden Holzsäulen 10. Diese können zur Erreichung einer Stabilität sowohl mit einem Fundament 11 oder einer Kellerdecke verankert sein - was die Stützelemente 7 des Erdgeschosses anbelangt - oder sie sind mit den Oberseiten eines Flurelementes 6 verankert, auf dem sie sich abstützen. Es ist aber im Rahmen der Erfindung auch möglich, dass die Flurelemente 6 an durchgehende Stützelemente 7 für mehrere Stockwerke seitlich angehängt sind.

Die Wandungen 12 der Installationsschächte 9 verlaufen mit Distanz zu den Holzsäulen 10 und ermöglichen es, innerhalb der Installationsschächte 9 elektrische Leitungen oder Rohrleitungen aller Art zu verlegen. Aus den Fig. 2 und 3 ist deutlich sichtbar, dass jeweils zwei Installationsschächte 9 paarweise aneinander grenzend nebeneinander liegen. Die Installationsschächte 9 sind lösbar an den Außenwandungen 13 der Holzcontainer 4 angeordnet.

Auch der Innenbereich der Holzcontainer 4 kommt einem einfachen, modularen Aufbau des gesamten Gebäudes 1 entgegen. So weisen die Holzcontainer 4 im Innenbereich alle einen identischen oder spiegelsymmetrisch verdrehten Querschnitt auf, eine Nasszelle oder ein Bad ist jeweils an den Flurbereich 5 angrenzend angeordnet. Dies erleichtert die Anbindung der Installation. Außerdem ist jeder Holzcontainer 4 mit einer separaten Klimavorrichtung 14 versehen, die als an der Decke der Holzcontainer 4 angeordnete Klimaplatte 15 ausgebildet ist. Die Klimavorrichtung umfasst dabei ein Strahlungsheizelement - integriert in die Klimaplatte 15.

Was die Statik anbelangt, so sind Decke und Fußboden der Holzcontainer 4 jeweils selbsttragend und ausreichend belastbar. Pro Holzcontainer 4 sind mindestens vier Auflagepunkte 16 zur Stapelung vorgesehen. Die Installationsanschlüsse aus dem Holzcontainerinnenraum sind mit den zugeordneten Installationsschächten 9 lösbar und modular verbunden, d.h., bei Montage und Demontage können die Aggregate der Nasszelle und der Klimavorrichtung mit wenigen Handgriffen an Rohrleitungen oder elektrische Leitungen angeschlossen werden, die in den Installationsschächten 9 verlaufen.

Die das Gebäude 1 tragenden Elemente bestehen überwiegend oder ausschließlich aus Holz. Um eine Abkopplung von Schall aus oder in den Holzcontainern 4 zu besorgen, ist zwischen den Auflagepunkten 16 zweier aufeinandergestapelter Holzcontainer 4 schall- und/oder wärmedämmendes Material angeordnet. Die Seitenwände der Container 4 sind als kastenartige Elemente in Form von sogenannten Kastenträgern ausgebildet und ermöglichen ausreichende Isolierungsmaßnahmen. Die Außenwandungen 13 der Container 4 sind als Sichtwandungen ausgebildet und bestehen aus Hartholz.

An beiden Enden des Flurbereiches 5 grenzen Treppenelemente an, nämlich ein Treppenhaus 17, z.B. mit einem Lift, an einem anderen Flurende eine Nottreppe 18. Die Wände des Treppenhauses sind als u-förmig stapelbare Seitenwandungsbereiche ausgebildet, um die modulare Bauweise des gesamten Gebäudes 1 zu fördern.

Der im Gebäude 1 gebildete oberste Flurbereich wird durch ein die Oberseiten 20 der Holzcontainer 4 des obersten Geschosses 21 bereichsweise übergreifende Flurüberdachung überdeckt, die aus in Längsrichtung des Flurbereiches 5 aneinander angrenzenden vereinheitlichten Dachmodulen 22 oder Lichtkuppeln besteht, die jeweils eine einer Containerbreite im wesentlichen entsprechende Länge haben.

### BEZUGZEICHENLISTE

- 1: Gebäude
- 2: Reihe
- 3: Reihe
- 4: Holzcontainer
- 5: Flurbereich
- 6: Flurelement
- 7: Stützelement
- 8: oberer Bereich v. 7
- 9: Installationsschacht
- 10: Holzsäule
- 11: Fundament
- 12: Wandung v. 9
- 13: Außenwandung v. 4
- 14: Klimavorrichtung
- 15: Klimaplatte
- 16: Auflagepunkt
- 17: Treppenhaus
- 18: Nottreppe
- 19: Seitenwandungsbereich
- 20: Oberseite v, 4
- 21: oberstes Geschoß
- 22: Dachmodul

## Patentansprüche

1. Demontierbares Gebäude (1), das aus mindestens zwei Reihen (2, 3) parallel zueinander aufgestellte Holzcontainer (4) besteht und mehrstöckig durch übereinander gestapelte Holzcontainer (4) aufgebaut ist, die Holzcontainer (4) in dem zwischen den Holzcontainern (4) liegenden Flurbereich (5) durch mindestens ein Flurelement (6) im Bereich von sich gegenüberliegenden Seiten verbunden sind und Installationsanschlusse aus dem Holzcontainerinnenraum über eine lösbare, modulare Bauweise mit zugeordneten Installationsschächten (9) verbunden sind, wobei innerhalb der Installationsschächte (9) elektrische oder Rohrleitungen verlaufen, **dadurch gekennzeichnet, dass**
das mindestens eine zwischen den Holzcontainern (4) angeordnete, brückenartig ausgebildete Flurelement (6) die Holzcontainer (4) lösbar verbindet und dabei zumindest bereichsweise durch im Wesentlichen vertikal verlaufende, außen an den Holzcontainern (4) angeordnete Stützelemente (7) getragen wird und die Stützelemente (7) als Teil der Installationsschächte (9) ausgebildet oder in solche Schächte integriert sind.

2. Gebäude nach Anspruch 1, **dadurch gekennzeichnet, dass**
die Stützelemente (7) als in den Installationsschächten (9) vertikal verlaufende Holzsäulen (10) ausgebildet sind.

3. Gebäude nach einem der Ansprüche 1 oder 2, **dadurch gekennzeichnet, dass**
die Wandungen (12) der Installationsschächte (9) mit Abstand zu den Holzsäulen (10) angeordnet sind.

4. Gebäude nach einem der vorhergehenden Ansprüche 1 bis 3, **dadurch gekennzeichnet, dass**
jeweils zwei Installationsschächte (9) paarweise aneinandergrenzend nebeneinander angeordnet sind.

5. Gebäude nach einem der Ansprüche 1 bis 4, **dadurch gekennzeichnet, dass**
die mit Stützelementen (7) versehenen Installationsschächte (9) paarweise an der zum Flurbereich (5) gerichteten Stirnseite eines nicht eine Aneinanderreihung abschließenden Holzcontainers (4) an dessen beiden Seitenbereichen angeordnet sind.

6. Gebäude nach einem der Ansprüche 1 bis 5, **dadurch gekennzeichnet, dass**
die Installationsschächte (9) lösbar an den Wandungen (13) der Holzcontainer (4) angeordnet sind.

7. Gebäude nach einem der vorhergehenden Ansprüche, **dadurch gekennzeichnet, dass**
sanitäre Einrichtungen/Anlagen innerhalb der Holzcontainer (4) in dem, dem Flurbereich (5) zugewandten Bereich angeordnet sind.

8. Gebäude nach einem der vorhergehenden Ansprüche, **dadurch gekennzeichnet, dass**
die Flurelemente (6) seitlich an die Containerwandungen angrenzen oder mit Abstand von den Containerwandungen befestigt sind.

9. Gebäude nach Anspruch 8, **dadurch gekennzeichnet, dass**
ein zumindest abschnittsweiser Abstand zwischen den Flurelementen und den Containerwandungen als Lichtdurchlass ausgebildet ist.

10. Gebäude nach einem der vorhergehenden Ansprüche, **dadurch gekennzeichnet, dass**
an einem ersten Flurendbereich ein Treppenhaus (17) angrenzt, das im Querschnitt u-förmige Seitenwandungsbereiche (19) umfasst, die modular entsprechend der gewählten Geschosshöhe des demontierbaren Gebäudes (1) aufeinandersetzbar sind.

11. Gebäude nach einem der vorhergehenden Ansprüche, **dadurch gekennzeichnet, dass**
an einem zweiten gegenüberliegenden Flurendbereich eine Nottreppe (18) angrenzt, die aus Nottreppen-Stockwerksmodulen gebildet sind, die entsprechend der gewählten Geschosshöhe des demontierbaren Gebäudes (1) aufeinander aufsetzbar sind.

12. Gebäude nach einem der vorhergehenden Ansprüche, **dadurch gekennzeichnet, dass**
der im Gebäude (1) gebildete oberste Flurbereich durch ein die Oberseiten (20) der Holzcontainer (4) des obersten Geschosses bereichsweise übergreifenden Flurüberdachung besteht, die aus in Längsrichtung des Flurbereiches (5) aneinandergesetzten Dachmodulen (22) besteht, die jeweils eine einer Containerbreite im wesentlichen entsprechenden Länge haben.

## Claims

1. A demountable building (1) consisting of at least two rows (2, 3) of wooden containers (4) erected parallel to one another and constructed in a multi-storey manner by wooden containers (4) stacked on top of one another, the wooden containers (4) being connected to one another by at least one corridor element (6) within the area of opposing sides in the corridor area (5) and installation connections from the interior of the wooden containers being connected to associated installation ducts (9) through a detachable, modular type of construction, wherein electric lines or pipes extend within the installation ducts (9), **characterized in that**
the at least one corridor element (6) arranged between the wooden containers (4) and designed in a bridge-like manner detachably connects the wooden containers (4) and is supported at least in areas by support elements (7) extending substantially vertically and arranged on the outside of the wooden containers (4) and the support elements (7) are designed as a part of the installation ducts (9) or integrated into said ducts.

2. The building according to Claim 1, **characterised in that**
the support elements (7) are designed as wooden columns (10) extending vertically in the installation ducts (9).

3. The building according to any one of Claims 1 or 2, **characterised in that**
the walls (12) of the installation ducts (9) are arranged at a distance from the wooden columns (10).

4. The building according to any one of Claims 1 to 3, **characterised in that**
the installation ducts (9) are arranged in pairs of two adjacently next to one another.

5. The building according to any one of Claims 1 to 4, **characterised in that**
the installation ducts (9) provided with support elements (7) are arranged in pairs on the front side, oriented towards the corridor area (5), of a wooden container (4) not completing a row on the two lateral areas thereof.

6. The building according to any one of Claims 1 to 5, **characterised in that**
the installation ducts (9) are detachably arranged on the walls (13) of the wooden containers (4).

7. The building according to any one of the preceding claims, **characterised in that**
sanitary facilities/installations within the wooden containers (4) are arranged in the area oriented towards the corridor area (5).

8. The building according to any one of the preceding claims, **characterised in that**
the corridor elements (6) adjoin the container walls laterally or are attached spaced apart from the container walls.

9. The building according to Claim 8, **characterised in that**
an at least sectional gap is formed between the corridor elements and the container walls to allow light to enter.

10. The building according to any one of the preceding claims, **characterised in that**
a staircase (17) adjoins a first corridor end region, said staircase comprising lateral wall areas (19) with a u-shaped cross-section which can be placed on top of one another in a modular manner according to the selected storey height of the demountable building (1).

11. The building according to any one of the preceding claims, **characterised in that**
a fire escape stair (18) adjoins a second opposite corridor end region, said fire escape stair being formed of fire escape stair storey modules which can be placed on top of one another according to the selected storey height of the demountable building (1).

12. The building according to any one of the preceding claims, **characterised in that**
the uppermost corridor area formed in the building (1) consists of a corridor roofing locally overlapping the upper sides (20) of the wooden containers (4) of the uppermost storey, said roofing consisting of roof modules (22) placed so as to adjoin one another in the longitudinal direction of the corridor area (5), each having a length substantially corresponding to the width of one container.

## Revendications

1. Bâtiment démontable (1) qui se compose d'au moins deux rangées (2, 3) de caissons en bois (4) implantés parallèlement entre eux et qui est constitué sur plusieurs étages par des caissons en bois (4) empilés les uns sur les autres, les caissons en bois (4) sont raccordés dans la zone de couloir (5) située entre les caissons en bois (4) par au moins un élément de couloir (6) dans la zone de côtés se faisant face, et des raccords techniques en provenance de l'espace intérieur des caissons en bois sont raccordés, par le biais d'un type de construction modulaire détachable, à des gaines techniques (9) affectées, des lignes électriques ou des conduites tubulaires étant placées à l'intérieur des gaines techniques (9), **caractérisé en ce que**
l'élément de couloir (6) au moins au nombre de un disposé entre les caissons en bois (4) et constitué à la façon d'un pont raccorde de façon détachable les caissons en bois (4), et est en l'occurrence supporté, au moins par tronçons, par des éléments de soutien (7) placés de façon essentiellement verticale et disposés à l'extérieur sur les caissons en bois (4), et les éléments de soutien (7) sont constitués en tant que partie des gaines techniques (9) ou intégrés dans de telles gaines.

2. Bâtiment selon la revendication 1, **caractérisé en ce que**
les éléments de soutien (7) sont constitués en tant que colonnes en bois (10) placées verticalement dans les gaines techniques (9).

3. Bâtiment selon l'une des revendications 1 ou 2, **caractérisé en ce que**
les parois (12) des gaines techniques (9) sont disposées à distance des colonnes en bois (10).

4. Bâtiment selon l'une des revendications 1 à 3 **caractérisé en ce que**
respectivement deux gaines techniques (9) sont disposées par paires de façon juxtaposée et adjacente.

5. Bâtiment selon l'une des revendications 1 à 4, **caractérisé en ce que**
les gaines techniques (9) munies d'éléments de soutien (7) sont disposées par paires sur le côté frontal, dirigé vers la zone de couloir (5), d'un caisson en bois (4) ne terminant pas une juxtaposition, sur les deux zones latérales de ce caisson.

6. Bâtiment selon l'une des revendications 1 à 5, **caractérisé en ce que**
les gaines techniques (9) sont disposées de façon détachable sur les parois (13) des caissons en bois (4).

7. Bâtiment selon l'une des revendications précédentes, **caractérisé en ce que**
des équipements/installations sanitaires sont disposés à l'intérieur des caissons en bois (4) dans la zone tournée vers la zone de couloir (5).

8. Bâtiment selon l'une des revendications précédentes, **caractérisé en ce que**
les éléments de couloir (6) sont latéralement adjacents aux parois de caissons ou sont fixés à distance des parois de caissons.

9. Bâtiment selon la revendication 8, **caractérisé en ce que**,
au moins par tronçons, une distance est constituée entre les éléments de couloir et les parois de caissons en tant que passage de lumière.

10. Bâtiment selon l'une des revendications précédentes, **caractérisé en ce**
**qu'**une cage d'escalier est adjacente à une première zone d'extrémité de couloir et comprend des zones de parois latérales (19) à section transversale en U qui peuvent être superposées de façon modulaire en fonction de la hauteur d'étages choisie du bâtiment démontable (1).

11. Bâtiment selon l'une des revendications précédentes, **caractérisé en ce**
**qu'**un escalier de secours (18) est adjacent à une deuxième zone d'extrémité de couloir opposée et est formé de modules d'étage d'escalier de secours qui peuvent être placés les uns sur les autres en fonction de la hauteur d'étages choisie du bâtiment démontable (1).

12. Bâtiment selon l'une des revendications précédentes, **caractérisé en ce que**
la zone de couloir la plus élevée formée dans le bâtiment (1) se compose d'une toiture de couloir qui enjambe par tronçons les côtés supérieurs (20) des caissons en bois (4) de l'étage le plus élevé et qui se compose de modules de toit (22) qui sont juxtaposés dans la direction longitudinale de la zone de couloir (5) et qui ont respectivement une longueur correspondant essentiellement à une largeur de caisson.
